# FASCICULE DE BREVET EUROPEEN

(11) **EP 3 184 724 B1**
(45) Date de publication et mention de la délivrance du brevet: **01.08.2018**
(21) Numéro de dépôt: 16206107.1
(22) Date de dépôt: 22.12.2016
(51) Int. Cl.: E06B 3/54

(54) **DISPOSITIF DE MONTAGE D'UN PANNEAU DANS UN VANTAIL**
MONTAGEVORRICHTUNG EINES PLATTENELEMENTS IN EINEM TÜR- ODER FENSTERFLÜGEL
MOUNTING DEVICE OF A PANEL IN A DOOR LEAF OR WINDOW SWING

(30) Priorité: 22.12.2015 FR 1502665
(43) Date de publication de la demande: 28.06.2017
(73) Titulaire: PLASTI-PROCESS, 16350 Champagne Mouton (FR)
(72) Inventeur: NICOLEAU, Serge, 16350 Champagne-Mouton (FR)
(74) Mandataire: Gendron, Vincent Christian

(56) Documents cités:
- EP-A1- 1 036 014
- EP-A2- 0 287 184
- DE-A1-102008 016 835
- DE-U1- 20 015 489

## Description

La présente invention concerne le domaine des dispositifs de montage d'un panneau dans un châssis de vantail se présentant sous forme de cales de positionnement d'un panneau, notamment d'un panneau de vitrage, dans le châssis d'un vantail.

Il existe de façon classique des cales en bois, en métal ou en matière plastique, qui sont utilisées pour ajuster le positionnement d'un panneau, notamment un vitrage, dans le châssis d'un vantail récepteur dudit panneau. Ces cales, communément appelées cales de vitrage, sont positionnées lors du montage du vantail, à l'intérieur des montants du châssis, de manière à ce que les bords du panneau de vitrage viennent reposer sur ou contre ces cales afin de compenser les variations de dimensions des diverses éléments qui constituent le châssis. Afin que ces cales ne bougent pas de leur logement lors de l'installation du panneau, elles peuvent comporter une couche d'adhésif qui permet de les fixer dans leur logement, en surface interne des montants qui forment le châssis. Les cales sont fabriquées avec une couche d'adhésif revêtue d'un film protecteur qui doit être retiré au moment où la cale est utilisée dans son application. Lors de la fabrication de vantaux en un nombre élevé, le fait d'avoir à enlever ce film protecteur pour chaque cale représente une perte de temps importante, le temps passé pour retirer ce film étant parfois supérieur à celui nécessaire à la pose de la cale elle-même. De plus ces films, qui généralement restent au sol pendant tout le temps de la fabrication des vantaux, représentent un risque potentiel pour la sécurité des opérateurs qui pourraient glisser en marchant sur ces films.

Le document EP 0 287 184 A2 divulgue un vantail selon le préambule de la revendication 1. Les documents DE 10 2008 016835 A1 et DE 200 15 489 U1 divulguent également des vantaux comportant des cales de positionnement. Le document EP 1 036 014 B1 divulgue une cale de positionnement comportant des moyens de fixation comprennent une ventouse.

Afin de remédier à ces inconvénients précités, l'invention vise à trouver un dispositif de montage d'un panneau dans un châssis de vantail se présentant sous forme d'une cale de positionnement avec un système de fixation au châssis alternatif aux systèmes de fixation des cales de positionnement connues.

A cet effet l'invention propose un vantail comportant un châssis dans lequel est enchâssé un panneau de vitrage dont le positionnement est ajusté par au moins un dispositif de montage d'un panneau dans un châssis de vantail se présentant sous forme d'une cale de positionnement fixée dans ledit châssis à l'aide d'au moins une ventouse. Ainsi la cale est fixée dans son logement par une simple pression sur la ou les ventouses.

Plus particulièrement la cale selon l'invention comporte une base et une ou plusieurs pattes flexibles réceptrices de la ou les dites ventouses. La flexibilité de la/les pattes donne la souplesse nécessaire pour pouvoir appuyer sur la ventouse et la fixer au châssis de vantail. La base est la partie utile du dispositif pour caler un panneau, en particulier un panneau de vitrage, lors de son montage dans un châssis de vantail.

Avantageusement la cale selon l'invention comporte une base et une ou plusieurs pattes flexibles qui forment une seule pièce. Cette pièce est avantageusement obtenue par moulage d'une matière plastique comme cela est explicité plus loin en description des exemples et figures annexées. Selon un mode préféré de réalisation de l'invention, ladite base et la ou les dites pattes flexibles forment une seule pièce constituée en une matière plastique moulée, chaque patte se présentant sous forme d'une plaque échancrée et d'une épaisseur inférieure à celle de la base.

Selon un mode préféré de l'invention, la ou les dites pattes se présentent sous forme d'une plaque comportant une découpe apte à recevoir au moins une partie de la ventouse.

De préférence selon l'invention, la cale comporte une base de forme sensiblement parallélépipédique, en particulier sous forme d'un pavé.

Selon un mode particulier de réalisation de l'invention, la cale comporte une base comprenant un évidement traversant dans lequel se situent deux pattes flexibles réceptrices d'une ventouse, disposées en vis-à-vis de manière à maintenir une ventouse entre les extrémités libres de ces dites pattes.

Selon un autre mode particulier de réalisation de l'invention, la cale comporte latéralement une ou des ventouses. Dans ce mode particulier, de préférence la ventouse est maintenue par une patte flexible disposée en prolongement latéral de la base de ladite cale, en particulier d'une base en forme de pavé. La ou les pattes peuvent par exemple être en prolongement des extrémités transversales de la base et/ou sur les bords longitudinaux de la base.

Le panneau de vitrage peut être un simple vitrage ou composés de plusieurs vitrages, notamment un double vitrage.

L'invention concerne aussi l'utilisation d'une cale comportant des moyens de fixation comprenant au moins une ventouse, comme cale de positionnement d'un panneau monté dans un châssis de vantail et ladite ventouse se fixant au châssis.

De préférence dans l'utilisation selon l'invention, ladite cale comporte une base et une ou plusieurs pattes flexibles réceptrices de la ou les dites ventouses.

Dans un mode particulier de l'utilisation selon l'invention, ladite base comporte un évidement traversant dans lequel se situent deux pattes flexibles disposées en vis-à-vis de manière à maintenir une ventouse entre les extrémités libres de ces dites pattes.

Dans un mode particulier de l'utilisation selon l'invention, la cale comporte latéralement au moins une ventouse. De préférence selon ce mode particulier ladite ventouse est maintenue par une patte flexible disposée en prolongement latéral de la base dudit dispositif.

Dans un mode préféré de l'utilisation selon l'invention, la cale est telle que ladite base et la ou les dites pattes flexibles forment une seule pièce constituée en une matière plastique moulée, chaque patte se présentant sous forme d'une plaque échancrée et d'une épaisseur inférieure à celle de la base.

Avantageusement dans l'utilisation de la cale selon l'invention, ladite cale reprend les caractéristiques du dispositif de montage d'un panneau dans un châssis de vantail se présentant sous forme d'une cale de positionnement décrit précédemment et en description des figures ci-après. En particulier la ou les dites pattes de la cale se présentent sous forme d'une plaque comportant une découpe apte à recevoir au moins une partie de la ventouse. En particulier la cale comporte une base de forme sensiblement parallélépipédique, en particulier sous forme d'un pavé.

L'invention sera maintenant plus complètement décrite dans le cadre de caractéristiques préférées et de leurs avantages, en faisant référence aux figures 1 à 8 annexées dans lesquelles :
- la figure 1 est une vue en perspective, de trois-quarts, d'une cale de positionnement selon l'invention ;
- la figure 2 est une vue de dessus de la cale de la figure 1 ;
- la figure 2A est une vue en coupe longitudinale selon le plan coupe IIA-IIA de la cale illustrée en figure 2 ;
- la figure 3 illustre selon une vue en perspective, deux cales telles que celle représentée aux figures 1 et 2, disposées dans un fond de profilé ;
- la figure 4 est une vue schématique partielle illustrant, en coupe transversale, une cale de positionnement telle que celle des figures 1 et 2, disposée dans un vantail ;
- la figure 5 est une vue en perspective, de trois-quarts, illustrant une variante d'une cale de positionnement selon l'invention ;
- la figure 6 est une vue en perspective, de trois-quarts, illustrant une autre variante d'une cale de positionnement selon l'invention ;
- la figure 7 est une vue en perspective, de trois-quarts, illustrant une autre variante d'une cale de positionnement selon l'invention ;
- la figure 8 est une vue schématique partielle illustrant, en coupe transversale, une cale de positionnement telle que celle de la figure 7, disposée dans un vantail.

Tous les composants ne sont pas représentés à la même échelle pour la clarté des figures.

Les figures 1 et 2, 2A représentent des vues d'un dispositif de montage d'un panneau dans un châssis de vantail selon l'invention se présentant sous forme d'une cale de positionnement 10 comportant intérieurement une ventouse 20 permettant de fixer ladite cale dans un profilé P constitutif d'un châssis de vantail, comme illustré aux figures 3 et 4.

La cale 10 présente une base 100 se présentant sous forme d'un pavé sensiblement parallélépipédique. Ce pavé comporte en sa partie centrale un évidement traversant dans lequel est logée une ventouse 20. La ventouse utilisée pour l'invention est de préférence une ventouse classique avec corolle 200. Cette ventouse 20 est retenue de part et d'autre dans une découpe présente en extrémité de chacune de deux pattes flexibles 301, 302, apparaissant symétriquement disposées en vis-à-vis, en prolongement de la masse du pavé. Il n'y a pas de charnière entre la patte et la masse du pavé. Selon cet exemple les pattes sont des plaques réalisées lors du moulage d'une matière plastique, en même temps qu'est formée la base de la cale. La base de la cale et les pattes forment ainsi une seule pièce. Le fait que ces plaques soient d'épaisseur moindre que celle du pavé et en une matière plastique, conduit à ce que ces plaques aient une flexibilité qui permet d'appuyer sur la ventouse lorsqu'elle est mise en contact avec une surface plane et de créer le vide nécessaire pour qu'elle reste fixée à cette surface.

Les cales selon l'invention sont disposées en nombre nécessaire et selon diverses épaisseurs de leur base dans un montant de châssis en cours de réalisation, dans lequel on enchâsse un panneau pour fabriquer un vantail. Plusieurs cales d'épaisseurs différentes sont généralement utilisées pour ajuster la position du panneau dans le châssis. La hauteur et/ou la disposition de la ventouse ainsi que la disposition des pattes, par rapport à la base de la cale, sont choisies de manière à ce qu'elles n'interfèrent pas avec l'épaisseur de la base qui est la valeur de référence pour ajuster le positionnement du panneau lors de son montage.

Le montant selon cet exemple illustré en figure 4 se présente sous forme d'un profilé P, qui forme le montant inférieur du châssis. Pour bien positionner le panneau qui selon cet exemple se présente sous forme d'un double vitrage composé d'un premier vitrage V1 et d'un second vitrage V2 espacés par un joint E, on dispose à titre illustratif une ou deux cale(s) 10 sur la surface interne plane P1 du profilé P aux endroits adéquats permettant de compenser les variations de dimensions, le bord inférieur des vitrages V1, V2 venant reposer sur la face supérieure de la/des cales.

La cale de positionnement peut être d'une largeur légèrement supérieure à celle de la paroi du profilé qui la loge, de manière à pouvoir terminer l'enchâssement du panneau par une parclose latérale C comme illustré en figure 4.

La cale 10, telle qu'illustrée à titre d'exemple non limitatif de l'invention, comporte transversalement des stries en relief 101, apparaissant régulièrement en surface supérieur du pavé, qui résultent du moulage. Les creux entre ces stries ont pour but principal d'alléger le poids de la cale. La cale peut comporter une ou plusieurs lignes de stries 102 disposées longitudinalement, apparaissant entre les stries transversales 101, pour conférer un certain renfort à la surface de la cale et notamment renforcer les bords de l'évidement dans lequel se positionne la ventouse.

La cale 10, telle qu'illustrée à titre d'exemple non limitatif, comporte en outre des emplacements 40 et 50 sur lesquels peuvent être inscrites des informations, notamment l'épaisseur de la base de la cale, dans une hauteur respectant l'épaisseur de la base de la cale.

La figure 5 illustre un dispositif de montage d'un panneau dans un châssis de vantail selon l'invention se présentant sous forme d'une cale comprenant latéralement des ventouses selon l'invention, vue de trois-quarts. Selon cet exemple, la cale 11 comprend une base 110 ayant la forme d'un pavé sensiblement parallélépipédique et des pattes flexibles 311, 312 en prolongement des extrémités transversales de ladite base 110. La base 110 et les deux pattes 311, 312 forment une seule pièce. Une ventouse 211, 212 respectivement en chaque extrémité de la cale est retenue dans une échancrure semi-ouverte selon cet exemple, présente en bout de patte 311, 312 respective de chaque extrémité de la cale. Cette configuration permet soit de fixer la ventouse sur une surface perpendiculaire à la base de la cale en relevant la patte qui retient ladite ventouse soit de fixer la ventouse à une surface dans le même plan que la base en appuyant simplement sur la ventouse retenue dans la patte allongée dans le prolongement de la base. La cale étant munie de deux ventouses selon cet exemple, on peut avantageusement mixer la fixation de la cale, en la fixant d'un côté dans le plan de la base de la cale et de l'autre côté dans un plan perpendiculaire à celui de la base de la cale.

Les figures 6 et 7 illustrent des cales de positionnement selon l'invention comprenant latéralement respectivement deux ou une ventouse(s), en vues de trois-quarts.

Selon l'exemple représenté en figure 6, la cale 12 comprend une base 120 ayant la forme d'un pavé sensiblement parallélépipédique et des pattes flexibles 321, 322, selon cet exemple au nombre de deux, disposées espacées l'une de l'autre et en prolongement d'un même bord longitudinal de ladite base 120. La base et les pattes forment une seule pièce. Une des pattes 321 comporte une découpe dans laquelle s'insère la tête d'une ventouse 221, ladite patte comportant deux branches 3210, 3211 directement en prolongement du pavé de base 120 de la cale qui sont flexibles et permettent d'orienter ladite patte avec la ventouse dans un plan sensiblement perpendiculaire au plan de la base 120. De même l'autre patte 322 retient une ventouse 222 dans une découpe, et grâce à ses deux branches flexibles 3220, 3221 directement en prolongement du pavé de base 120 de la cale, ladite patte avec la ventouse est orientée dans un plan sensiblement perpendiculaire au plan de la base 120.

Selon l'exemple représenté en figure 7, la cale 13 comprend une seule ventouse latérale. La cale 13 comporte une base 130 ayant la forme d'un pavé sensiblement parallélépipédique et une patte flexible 320 en prolongement d'un bord longitudinal de ladite base 130. La base et la patte forment une seule pièce.

Comme pour la cale représentée en figure 6, la patte 320 comprend une échancrure dans laquelle s'insère la tête de la ventouse 230, et deux branches flexibles 3200, 3201 directement en prolongement du pavé de base 130 de la cale permettant d'orienter ladite patte avec la ventouse dans un plan sensiblement perpendiculaire au plan de la base 130.

Les cales telles que représentées aux figures 6 et 7 peuvent être fixées par ventouse latéralement et dans un plan perpendiculaire au plan de la base de la cale comme illustré en figure 8. Cette configuration peut être avantageuse par exemple lorsqu'on ne dispose pas d'une surface plane dans le fond d'un profilé, on utilise alors un autre plan de surface.

La figure 8 illustre en coupe le montage d'un vantail avec la cale de la figure 7. Un profilé P' forme le montant inférieur du châssis d'un vantail. Le panneau qui selon cet exemple se présente sous forme d'un double vitrage composé d'un premier vitrage V1' et d'un second vitrage V2' espacés par un joint E', a été monté en fixant la cale 13 de la figure 7 par pression de la ventouse latérale 230 retenue dans la patte flexible 203 contre une surface interne plane du profilé P' qui est perpendiculaire au plan du fond du profilé. La base 130 de la cale est logée dans le fond du profilé de manière à ce que le bord inférieur respectif des vitrages V1', V2' repose sur la face supérieure de la base de la cale et à compenser le jeu dans le fond du profilé.

De manière générale, les cales de positionnement selon l'invention sont réalisées par moulage d'une matière plastique, comme par exemple une matière à base de polypropylène ou d'ABS, permettant de former en une seule pièce la base et la ou les pattes réceptrices de ventouse, les pattes étant d'une épaisseur moindre que la base de la cale de manière à leur donner une flexibilité nécessaire pour appuyer sur la ventouse de fixation. Une ventouse classique à corolle par exemple en silicone est insérée dans la partie réceptrice de la patte.

La description qui précède explique clairement comment l'invention permet d'atteindre les objectifs qu'elle s'est fixés. Les cales de positionnement d'un panneau dans un châssis de vantail selon l'invention se présentant sous forme de cales à fixation par ventouse se fixent aisément par pression dans un châssis de vantail sans nécessiter de manipulations annexes au moment de leur fixation. De plus ces cales peuvent être déplacées et repositionnées aisément par un opérateur pour ajuster au mieux le positionnement du panneau lors de son montage dans le châssis. Le dispositif selon l'invention peut être logé dans tout montant du châssis de vantail, que ce soit un montant inférieur, supérieur ou latéral.

Il ressort néanmoins de ce qui précède que l'invention n'est pas limitée aux modes de mise en oeuvre qui ont été spécifiquement décrits et représentés sur les figures et qu'elle s'étend au contraire à toute variante étant couverte par les revendications. Le dispositif de montage d'un panneau dans un châssis de vantail selon l'invention se présentant sous forme d'une cale à fixation par ventouse peut comporter plusieurs ventouses, certaines pouvant être disposées latéralement et d'autres intérieurement par exemple, selon les besoins et la configuration du châssis de vantail.

## Revendications

1. Vantail comportant un châssis dans lequel est enchâssé un panneau de vitrage dont le positionnement est ajusté par au moins un dispositif de montage d'un panneau dans un châssis de vantail, **caractérisé en ce que** le au moins un dispositif de montage se présente sous forme d'une cale de positionnement fixée dans ledit châssis à l'aide d'au moins une ventouse.

2. Vantail selon la revendication 1, **caractérisé en ce que** le au moins un dispositif de montage comporte une base (100) et une ou plusieurs pattes flexibles (301, 302) réceptrices de la ou les dites ventouses (20).

3. Vantail selon la revendication 2, **caractérisé en ce que** la ou les dites pattes flexibles se présentent sous forme d'une plaque comportant une découpe apte à recevoir au moins une partie de ventouse.

4. Vantail selon l'une des revendications 1 à 3, **caractérisé en ce que** le au moins un dispositif de montage comporte une base de forme sensiblement parallélépipédique.

5. Vantail selon l'une des revendications 2 à 4, **caractérisé en ce que** la ou les dites pattes flexibles et la base forment une seule pièce.

6. Vantail selon l'une des revendications 2 à 5, **caractérisé en ce que** ladite base (100) comporte un évidement traversant dans lequel se situent deux pattes flexibles (301, 302) disposées en vis-à-vis de manière à maintenir une ventouse entre les extrémités libres de ces dites pattes.

7. Vantail selon l'une des revendications 1 à 6, **caractérisé en ce que** le au moins un dispositif de montage comporte latéralement au moins une ventouse (211, 212 ; 230).

8. Vantail selon la revendication 7, **caractérisé en ce que** ladite au moins une ventouse est maintenue par une patte flexible (311, 312 ; 320) disposée en prolongement latéral de la base (110, 130) dudit dispositif.

9. Vantail selon l'une des revendications 5 à 8, **caractérisé en ce que** ladite base et la ou les dites pattes flexibles forment une seule pièce constituée en une matière plastique moulée, chaque patte se présentant sous forme d'une plaque échancrée et d'une épaisseur inférieure à celle de la base.

10. Utilisation d'une cale comportant des moyens de fixation comprenant au moins une ventouse comme cale de positionnement d'un panneau de vitrage monté dans un châssis de vantail et ladite ventouse se fixant au châssis.

11. Utilisation d'une cale selon la revendication 10, **caractérisée en ce que** la cale comporte une base (100) et une ou plusieurs pattes flexibles (301, 302) réceptrices de la ou les dites ventouses (20).

12. Utilisation d'une cale selon la revendication 11, **caractérisée en ce que** ladite base (100) comporte un évidement traversant dans lequel se situent deux pattes flexibles (301, 302) disposées en vis-à-vis de manière à maintenir une ventouse entre les extrémités libres de ces dites pattes.

13. Utilisation d'une cale selon l'une des revendications 10 à 12, **caractérisée en ce que** ladite cale comporte latéralement au moins une ventouse (211, 212 ; 230).

14. Utilisation d'une cale selon la revendication 13, **caractérisée en ce que** ladite au moins une ventouse est maintenue par une patte flexible (311, 312 ; 320) disposée en prolongement latéral de la base (110, 130) dudit dispositif.

15. Utilisation d'une cale selon l'une des revendications 11 à 14, **caractérisée en ce que** ladite base et la ou les dites pattes flexibles forment une seule pièce constituée en une matière plastique moulée, chaque patte se présentant sous forme d'une plaque échancrée et d'une épaisseur inférieure à celle de la base.

## Patentansprüche

1. Fensterflügel mit einem Rahmen, in dem eine Verglasungsscheibe eingefasst wird, deren Positionierung durch mindestens eine Vorrichtung zur Montage einer Scheibe in einem Fensterflügelrahmen eingestellt wird, **dadurch gekennzeichnet, dass** die mindestens eine Montagevorrichtung in Form einer Positionierungszwischenlage vorliegt, die im Rahmen mit Hilfe mindestens eines Saugnapfs befestigt wird.

2. Fensterflügel nach Anspruch 1, **dadurch gekennzeichnet, dass** die mindestens eine Montagevorrichtung eine Basis (100) und eine oder mehrere flexible Laschen (301, 302) umfasst, die den oder die Saugnäpfe (20) aufnehmen.

3. Fensterflügel nach Anspruch 2, **dadurch gekennzeichnet, dass** die flexible Lasche oder flexiblen Laschen in Form einer Platte mit einem Ausschnitt vorliegen, der mindestens einen Teil des Saugnapfs aufnehmen kann.

4. Fensterflügel nach einem der Ansprüche 1 bis 3, **dadurch gekennzeichnet, dass** die mindestens eine Montagevorrichtung eine Basis mit im Wesentlichen parallelepipedischer Form umfasst.

5. Fensterflügel nach einem der Ansprüche 2 bis 4, **dadurch gekennzeichnet, dass** die flexible Lasche oder flexiblen Laschen und die Basis ein einziges Stück bilden.

6. Fensterflügel nach einem der Ansprüche 2 bis 5, **dadurch gekennzeichnet, dass** die Basis (100) eine Durchgangsaussparung umfasst, in der sich zwei flexible Laschen (301, 302) befinden, die gegenüberliegend angeordnet sind, um einen Saugnapf zwischen den freien Enden dieser Laschen zu halten.

7. Fensterflügel nach einem der Ansprüche 1 bis 6, **dadurch gekennzeichnet, dass** die mindestens eine Montagevorrichtung seitlich mindestens einen Saugnapf (211, 212; 230) umfasst.

8. Fensterflügel nach Anspruch 7, **dadurch gekennzeichnet, dass** der mindestens eine Saugnapf durch eine flexible Lasche (311, 312; 320) gehalten wird, die in der seitlichen Verlängerung der Basis (110, 130) der Vorrichtung angeordnet ist.

9. Fensterflügel nach einem der Ansprüche 5 bis 8, **dadurch gekennzeichnet, dass** die Basis und die flexible Lasche oder flexiblen Laschen ein einziges Stück bilden, das aus einem geformten Kunststoffmaterial besteht, wobei jede Lasche in Form einer ausgeschnittenen Platte mit einer Dicke, die geringer ist als jene der Basis, vorliegt.

10. Verwendung einer Zwischenlage mit Befestigungsmitteln mit mindestens einem Saugnapf als Positionierungszwischenlage einer Verglasungsscheibe, die in einem Fensterflügelrahmen montiert wird, und wobei sich der Saugnapf am Rahmen befestigt.

11. Verwendung einer Zwischenlage nach Anspruch 10, **dadurch gekennzeichnet, dass** die Zwischenlage eine Basis (100) und eine oder mehrere flexible Laschen (301, 302) umfasst, die den oder die Saugnäpfe (20) aufnehmen.

12. Verwendung einer Zwischenlage nach Anspruch 11, **dadurch gekennzeichnet, dass** die Basis (100) eine Durchgangsaussparung umfasst, in der sich zwei flexible Laschen (301, 302) befinden, die gegenüberliegend angeordnet sind, um einen Saugnapf zwischen den freien Enden dieser Laschen zu halten.

13. Verwendung einer Zwischenlage nach einem der Ansprüche 10 bis 12, **dadurch gekennzeichnet, dass** die Zwischenlage seitlich mindestens einen Saugnapf (211, 212; 230) umfasst.

14. Verwendung einer Zwischenlage nach Anspruch 13, **dadurch gekennzeichnet, dass** der mindestens eine Saugnapf durch eine flexible Lasche (311, 312; 320) gehalten wird, die in der seitlichem Verlängerung der Basis (110, 130) der Vorrichtung angeordnet ist.

15. Verwendung einer Zwischenlage nach einem der Ansprüche 11 bis 14, **dadurch gekennzeichnet, dass** die Basis und die flexible Lasche oder flexiblen Laschen ein einziges Stück bilden, das aus einem geformten Kunststoffmaterial besteht, wobei jede Lasche in Form einer ausgeschnittenen Platte mit einer Dicke, die geringer ist als jene der Basis, vorliegt.

## Claims

1. A leaf including a frame in which is encased a glazing panel whose positioning is adjusted by at least one device intended to mount a panel into a leaf frame, **characterized in that** the at least one mounting device is provided with the shape of a positioning wedge secured into said frame using at least one suction cup.

2. The leaf according to claim 1, **characterized in that** the at least one mounting device includes a base (100) and one or more flexible legs (301, 302) receiving said one or more suction cups (20).

3. The leaf according to claim 2, **characterized in that** said one or more flexible legs are provided with the shape of a plate including a cutting intended to receive at least a part of suction cup.

4. The leaf according to one of claims 1 to 3, **characterized in that** the at least one mounting device includes a base having a substantially parallelepipedic shape.

5. The leaf according to one of claims 2 to 4, **characterized in that** said one or more flexible legs and the base make only one part.

6. The leaf according to one of claims 2 to 5, **characterized in that** said base (100) includes a crossing cavity in which are located two flexible legs (301, 302) laid out the one facing to the other in order to hold a suction cup between the free ends of said legs.

7. The leaf according to one of claims 1 to 6, **characterized in that** the at least one mounting device laterally includes at least one suction cup (211, 212 ; 230).

8. The leaf according to claim 7, **characterized in that** said at least one suction cup is kept by a flexible leg (311, 312 ; 320) provided in lateral extension of the base (110, 130) of said device.

9. The leaf according to one of claims 5 to 8, **characterized in that** said base and said one or more flexible legs make only one part constituted from a molded plastic, each leg being provided with the shape of a notched plate and with a thickness lower than that of the base.

10. Use of a wedge including securing means comprising at least one suction cup as wedge for positioning a glazing panel mounted in a leaf frame and said suction cup being secured to the frame.

11. Use of a wedge according to claim 10, **characterized in that** the wedge includes a base (100) and one or more flexible legs (301, 302) receiving said one or more suction cups (20).

12. Use of a wedge according to claim 11, **characterized in that** said base (100) includes a crossing cavity in which are located two flexible legs (301, 302) laid out the one facing to the other in order to hold a suction cup between the free ends of said legs.

13. Use of a wedge according to one of claims 10 to 12, **characterized in that** said wedge laterally includes at least one suction cup (211, 212 ; 230).

14. Use of a wedge according to claim 13, **characterized in that** said at least one suction cup is kept by a flexible leg (311, 312 ; 320) provided in lateral extension of the base (110, 130) of said device.

15. Use of a wedge according to one of claims 11 to 14, **characterized in that** said base and said one or more flexible legs make only one part constituted from a molded plastic, each leg being provided with the shape of a notched plate and with a thickness lower than that of the base.
